# EUROPÄISCHE PATENTSCHRIFT

(11) **EP 4 327 413 B1**
(45) Veröffentlichungstag und Bekanntmachung des Hinweises auf die Patenterteilung: **03.06.2026**
(21) Anmeldenummer: 22722737.8
(22) Anmeldetag: 13.04.2022
(51) Int. Cl.: H01R 13/50

(54) **EINGABE-AUSGABE-GERÄTE MIT ANGESPRITZTEN LEITUNGEN**
INPUT/OUTPUT DEVICES WITH INJECTION-MOLDED LINES
DISPOSITIFS D'ENTRÉE/SORTIE À LIGNES MOULÉES PAR INJECTION

(30) Priorität: 23.04.2021 DE 102021110465
(43) Veröffentlichungstag der Anmeldung: 28.02.2024
(73) Patentinhaber: Belden Deutschland GmbH, 58579 Schalksmühle (DE)
(72) Erfinder: LIEB, Gerald, 71394 Kernen (DE)
(74) Vertreter: Greif, Thomas
(86) Internationale Anmeldenummer: PCT/EP2022/059872
(87) Internationale Veröffentlichungsnummer: WO 2022/223393

(56) Entgegenhaltungen:
- EP-A1- 3 340 392
- US-A- 5 243 136

## Beschreibung

Die Erfindung betrifft eine Anordnung zum Verteilen von Daten und ein Verfahren zur Herstellung einer solchen Anordnung zum Verteilen von Daten gemäß den Merkmalen des jeweiligen Oberbegriffes der unabhängigen Patentansprüche.

Eine Anordnung zum Verteilen von Daten, aber kein Herstellungsverfahren für eine solche Anordnung, ist aus dem Gebrauchsmuster DE 93 05 529 U1 bekannt. Ein Eingabe-Ausgabe-Gerät weist ein Gehäuse auf, an dem als Schnittstellen Steckverbindungen vorgesehen sind, über die wahlweise Steckverbinder eingesteckt (und auch wieder ausgesteckt) werden können. An diesen Steckverbindern sind Datenkabel angeschlossen, an deren anderem Ende ein Teilnehmer, wie zum Beispiel ein Sensor, ein Aktor oder dergleichen, angeschlossen ist. Einer der Teilnehmer ist zum Anschließen des Gerätes an eine übergeordnete Steuereinheit ausgebildet, wobei Daten über das Eingabe-Ausgabe-Gerät an die Teilnehmer (wie zum Beispiel die genannten Sensoren oder Aktoren) geschickt (verteilt) oder von diesen empfangen werden.

Bei diesem Stand der Technik sind die Steckverbinder, die an die Schnittstellen des Eingabe-Ausgabe-Gerätes angeschlossen werden, als Steck-Schraubanschlüsse ausgebildet. Eine solche Ausbildung hat sich in der Praxis zwar bewährt, insbesondere im Hinblick auf die Zuverlässigkeit dieses Anschlusses und auch deren Dichtheit, jedoch ist es in nachteiliger Weise erforderlich, eine Vielzahl von Teilen (wie Geräte, Datenkabel, Steckverbinder, Teilnehmer) separat voneinander herzustellen und im Feldeinsatz später auch separat zu montieren.

Aufgrund der Vielzahl von Elementen der Anordnung, die im Feldeinsatz montiert werden müssen, kann nicht immer sichergestellt werden, dass die Montage einwandfrei erfolgt ist, so dass es beispielsweise vorkommen kann, dass die Montage des Steck-Schraubanschlusses in Folge einer Schrägsteckung nicht sachgerecht erfolgt ist und es daher zu Übertragungsschwierigkeiten, aber auch zu Dichtheitsproblemen kommen kann.

Der Erfindung liegt daher die Aufgabe zu Grunde, eine gattungsgemäße Anordnung zu verbessern und die eingangs beschriebenen Nachteile zu vermeiden.

Außerdem soll mit der Erfindung ein Verfahren zur Herstellung einer solchen Anordnung angegeben werden.

Diese Aufgaben sind durch die Merkmale der unabhängigen Patentansprüche gelöst.

Hinsichtlich der Anordnung zum Verteilen von Daten ist gemäß einer ersten Variante erfindungsgemäß vorgesehen, dass ein Gehäuse des Eingabe-Ausgabe-Gerätes ein in einem Kunststoffspritzgussverfahren hergestelltes Gehäuse ist und ein jeweiliger Endbereich des Datenkabels von dem Gehäuse umgeben ist. Das bedeutet, dass mit Herstellung des Gehäuses des Eingabe-Ausgabe-Gerätes in einem Kunststoffspritzgussverfahren, welches das Innere, insbesondere die empfindlichen elektrischen und elektronischen Bauteile des Eingabe-Ausgabe-Gerätes im Feldeinsatz schützt, auch den Endbereich zumindest eines Datenkabels mit umgibt, so dass dort eine mediendichte und hinsichtlich mechanischer Beanspruchungen widerstandsfähige Verbindung realisiert ist. Somit entfallen zum einen die aufwändig ausgebildeten Steck-Schraubanschlüsse und deren Nachteile hinsichtlich einer fehlerhaften Montage und Undichtigkeiten. Die Länge des umspritzten Bereiches des Datenkabels, insbesondere dessen Außenmantel, wird so gewählt, dass zum einen Längswasserdichtheit realisiert ist, zum anderen aber auch mechanischen Belastungen, wie zum Beispiel Zug- und Druckbeanspruchungen, genauso wie Knickbewegungen, widerstanden wird.

In einer zweiten Variante ist erfindungsgemäß vorgesehen, dass ein Gehäuse des Eingabe-Ausgabe-Gerätes aus einem Metallwerkstoff hergestellt ist und dass ein Innenbereich des Gehäuses mit einem Kunststoffmaterial vergossen ist, wobei sich das Kunststoffmaterial über zumindest den jeweiligen Endbereich des Datenkabels erstreckt. Der Einsatz eines Metallwerkstoffes für das Gehäuse hat den Vorteil, dass dieses den Innenbereich abschirmt, so dass weitere Abschirmungsmaßnahmen entfallen können. Hierzu ist die Abschirmung des jeweiligen Datenkabels direkt oder indirekt (zum Beispiel über Verbindungsmittel wie Kabel, Federn oder dergleichen) mit dem metallenen Gehäuse elektrisch kontaktiert.

Es könnte auch ein Metallgehäuse (zum Beispiel aus Druckguss) in Betracht kommen, welches mit Kunststoff umspritzt wird, wobei bei dieser Umspritzung die Enden der Leitungen, die in das Gehäuse hineinführen, mit umspritzt werden oder die Umspritzung sogar bis zu den angeschlossenen Sensoren/Aktoren reicht. Das bedeutet, dass das zweite Schale (Gehäuse) mittels eines Spritzprozesses um das Metallgehäuse aufgebracht wird, um eine Haptik zu verbessern, aus Designgründen, aber auch aus funktionellen Gründen. Insbesondere wird ein IP-Schutz durch das Übergehäuse aus Kunststoff erzielt. Bei sehr kurzen Längen der angeschlossenen Datenkabel könnten statt der kompletten Leitung auch nur Litzen verwendet werden, welche dann über eine Art Knickschutztülle an die Sensorik geführt wird. Im Übrigen bleiben die vorstehend zu der ersten Variante aufgeführten Vorteile bei dieser zweiten Variante ebenfalls bestehen. Ein Ausgießen des Innenbereiches des metallenen Gehäuses (analog zu der im Folgenden beschriebenen weiteren Variante) ist hier auch denkbar.

In einer weiteren Variante ist erfindungsgemäß vorgesehen, dass ein Gehäuse des Eingabe-Ausgabe-Gerätes aus Kunststoff hergestellt ist und dass ein Innenbereich des Gehäuses mit einem Kunststoffmaterial vergossen ist, wobei sich das Kunststoffmaterial über zumindest den jeweiligen Endbereich des Datenkabels erstreckt. Ein flüssiges Medium wird in den Innenbereich (Hohlraum) eingebracht und härtet dort aus. Der Hohlraum kann komplett ausgegossen werden oder auch nur partiell vergossen werden. Das Vergießen (oder auch als Ausgießen bezeichnet) des Innenbereiches hat den Vorteil, dass dieser vor äußeren Einflüssen wie Staub, Feuchtigkeit, Flüssigkeit und dergleichen wirksam geschützt ist. Im Übrigen bleiben die vorstehend zu der ersten und/oder zweiten Variante aufgeführten Vorteile bei dieser weiteren Variante ebenfalls bestehen.

Es ist auch denkbar, ein Gehäuse aus Kunststoff herzustellen (zum Beispiel in dem Kunststoffspritzgussverfahren oder einem anderen Verfahren) und danach dieses Kunststoffgehäuse einschließlich der Leitungen, die in das Kunststoffgehäuse hineinführen, nochmals mit Kunststoff zu umspritzen. Über ein 2-Komponenten-Spritzgussverfahren kann ein Gehäuse zum Beispiel aus einem geeigneten härteren Kunststoff realisiert werden, wobei gleichzeitig mit einem weicheren Kunststoff die Abdichtung an den Gehäuseschnittstellen für die Leitungen realisiert werden.

Grundsätzlich wäre für das Gehäuse das gleiche Kunststoffmaterial zu verwenden wie für den Außenmantel der Leitungen. Alternativ können es auch unterschiedliche Kunststoffmaterialien sein, die in einem 2-Komponenten-Spritzverfahren verarbeitet werden. Für eine gute Abdichtung ist es immer von Vorteil, wenn der Kunststoff die gleichen Materialeigenschaften wie der Kabelmantel aufweist. Es gibt aber auch andere Kriterien wie Medienbeständigkeiten, Entflammbarkeit, Rauchentwicklung oder Transparenz, die einen anderen Kunststoff wie bei dem Kabel fordern. Kabel müssen vor allem abriebfest und flexibel sein, so dass unterschiedliche Materialien, welche über einen 2-Komponenten-Spritzprozess eingebracht werden, durchaus sinnvoll sind.

In Weiterbildung der Erfindung ist vorgesehen, dass ein Gehäuse zumindest eines der Teilnehmer an einem Endbereich seines zugehörigen Datenkabels angespritzt ist. Während im Stand der Technik die Teilnehmer, wie beispielsweise die schon genannten Sensoren, Aktoren oder dergleichen, ebenfalls über Steckverbindungen, wie die schon genannten Steck-Schraubanschlüsse, angeschlossen sind und sich daraus die gleichen geschilderten Nachteile ergeben, wird auch hier der Vorteil ausgenutzt, dass ein Gehäuse des Teilnehmers in einem Kunststoffspritzgussverfahren hergestellt wird und dabei ein Endbereich des jeweiligen Datenkabels mit umspritzt wird. Auch dadurch ist die Längswasserdichtheit gegeben, es reduziert sich im Feldbetrieb die Anzahl der zu montierenden Elemente und infolgedessen sind Fehlmontagen, wie zum Beispiel schräg montierte und damit übertragungsfehlerhafte und undichte Steck-Schraubanschlüsse ausgeschlossen.

Bisher ist davon ausgegangen worden, dass zumindest eines von mehreren Datenkabeln mit ihrem zugehörigen Endbereich von dem Gehäuse des Eingabe-Ausgabe-Gerätes und optional zumindest ein Endbereich eines Datenkabels an einem Gehäuse zumindest eines Teilnehmers angespritzt ist. Das bedeutet, dass es nicht ausgeschlossen ist, bei dem Eingabe-Ausgabe-Gerätes noch Schnittstellen vorzusehen, an die Steckverbinder eingesteckt werden können, wie es zum Beispiel im eingangs beschriebenen Stand der Technik ausgeführt ist.

Zur Optimierung der Dichtheit der gesamten Anordnung und zur Reduzierung der Zahl der zu montierenden Elemente im Feldbetrieb ist erfindungsgemäß vorgesehen, dass alle Datenkabel von dem Gehäuse des Eingabe-Ausgabe-Gerätes umgeben sind und die Gehäuse sämtlicher Teilnehmer an dem Endbereich ihres jeweils zugehörigen Datenkabels angespritzt sind. Damit entsteht eine in sich geschlossene Anordnung, die gegenüber äußeren Einflüssen dichtend abgeschlossen ist. Außerdem ist es möglich, nach vorheriger Ausmessung des Einsatzortes der Anordnung diese hinsichtlich der Platzierung des Eingabe-Ausgabe-Gerätes und auch hinsichtlich der Länge der Datenkabel zwischen dem Eingabe-Ausgabe-Gerät und der Anordnung der jeweiligen Teilnehmer eine individuell gestaltete Anordnung zum Verteilen von Daten herzustellen.

Die vorstehend beschriebenen Varianten der Anordnungen zum Verteilen von Daten können nach dem erfindungsgemäßen Verfahren zur Herstellung einer solchen Anordnung hergestellt werden.

Kunststoffspritzgussverfahren sind grundsätzlich bekannt, bei denen in eine Kunststoffspritzgussform die beteiligten Elemente eingelegt werden und danach mit einem Kunststoff umgeben werden.

Gemäß des erfindungsgemäßen Herstellungsverfahrens bedeutet dies, dass die im Inneren des Eingabe-Ausgabe-Gerätes befindlichen Elemente (wie beispielsweise Leiterplatte mit darauf angeordneten elektrischen und elektronischen Bauteilen) und das Ende eines jeweils mit Kunststoff des Gehäuses zu umgebenden Datenkabels in die Spritzgussform eingelegt wird und diese Bereiche danach mit Kunststoff umgeben werden. Alternativ dazu ist es denkbar, dass das Gehäuse des Eingabe-Ausgabe-Gerätes ohne seine im Inneren befindlichen Elemente zunächst hergestellt wird, wobei auch die Enden des jeweiligen Datenkabels, vorzugsweise die Enden aller Datenkabel, mit angespritzt werden. Ist dies erfolgt, kann in das Innere des beispielsweise zwei- oder mehrteiligen Gehäuses die Elektronik eingesetzt und mit den Datenkabeln elektrisch verbunden werden. Gleiches gilt auch für den Fall, dass nicht nur die Enden eines jeweiligen oder aller Datenkabel von dem Gehäuse des Eingabe-Ausgabe-Gerätes mit umspritzt werden, sondern dass auch zumindest ein Gehäuse eines Teilnehmers über das Ende des Datenkabels, an dem der Teilnehmer angeschlossen ist, über diesen Endbereich des Datenkabels reichend angespritzt wird.

Ein Ausführungsbeispiel einer erfindungsgemäßen Anordnung, umfassend ein Eingabe-Ausgabe-Gerät, ist im Folgenden beschrieben und anhand der einzigen Figur erläutert.

Eine Anordnung 1, soweit im Einzelnen dargestellt, umfasst ein Eingabe-Ausgabe-Gerät 2. Dieses Gerät 2 weist ein Gehäuse auf, an dem zumindest zwei Datenkabel 3, 4 angeschlossen sind. Über das eine Datenkabel 3 wird das Gerät 2 an eine übergeordnete, nicht dargestellte Steuereinheit und über das Datenkabel 4 mit einem Teilnehmer verbunden, so dass Daten zwischen der übergeordneten Steuereinheit über das Gerät 2 mit dem zumindest einen Teilnehmer ausgetauscht werden. Solche Eingabe-Ausgabe-Geräte 2 sind grundsätzlich bekannt und werden auch als Verteilermodul, IO-Hub oder IO-Device (I: Input, O: Output) bezeichnet. Außerdem wird für die grundsätzliche Ausgestaltung und Funktionsweise solcher Geräte beispielsweise auf das eingangs genannte Gebrauchsmuster DE 93 05 529 U1 verwiesen.

Bei dem Ausführungsbeispiel in der einzigen Figur sind neben den Datenkabeln 3, 4 noch weitere Datenkabel 5 bis 7 aus dem Gehäuse des Gerätes 2 herausgeführt. An dem Datenkabel 3 ist ein erster Teilnehmer 8 angeschlossen, wobei an dem Datenkabel 4 ein Teilnehmer 9 angeschlossen ist. Selbstverständlich sind an den weiteren Datenkabeln 5 bis 7 weitere Teilnehmer angeschlossen, die jedoch der Einfachheit halber nicht dargestellt sind.

Grundsätzlich kann ein jeweiliger Teilnehmer ein Steckverbinder, ein Sensor, ein Aktor oder dergleichen sein. Bei dem Ausführungsbeispiel gemäß der Figur ist der Teilnehmer 8 als Steckverbinder ausgebildet, über den die Anordnung 1 an die nicht dargestellte übergeordnete Steuereinheit lösbar anschließbar ist.

Gemäß der Erfindung ist das Gehäuse des Gerätes 2, welches mit der Bezugsziffer 10 versehen ist, im Bereich einer Schnittstelle 11, in dem das Datenkabel 3 aus dem Gehäuse 10 heraus geführt ist, ein Stück weit über das Ende des Datenkabels 3, genauer dessen Außenmantel, im Kunststoffspritzgussverfahren übergezogen, so dass sich dort eine mediendichte und unlösbare Verbindung zwischen dem Datenkabel 3 und dem Gehäuse 10 des Gerätes 2 im Bereich der Schnittstelle 11 ergibt.

Eine solche Mediendichte und unlösbare Verbindung kann auch im Bereich einer Schnittstelle 12, wo das andere Ende des Datenkabels 3 in das Gehäuse des Teilnehmers 8 hineingeführt ist, realisiert werden.

Ebenfalls kann eine solche mediendichte und unlösbare Verbindung im Bereich einer Schnittstelle 13 realisiert werden, wo das eine Ende des Datenkabels 4 aus dem Gehäuse 10 des Gerätes 2 herausgeführt ist. Gleiches kann auch für die Schnittstellen gelten, bei denen die Datenkabel 5 und/oder 6 und/oder 7 und/oder mehr oder weniger Datenkabel aus dem Gehäuse 10 des Gerätes 2 herausgeführt sind.

Wie auch schon bei dem Teilnehmer 8 kann bei dem Teilnehmer 9 das Ende des Datenkabels 4, das in das Gehäuse des Teilnehmers 9 hineingeführt wird, im Bereich einer dortigen Schnittstelle 14 mediendicht und unlösbar durch Umspritzung realisiert werden.

In besonders vorteilhafter Weise sind alle Schnittstellen 11, 12, 13 und die weiteren Schnittstellen an den beiden Enden der jeweiligen Datenkabel 5 bis 7 mediendicht und unlösbar durch Umspritzung realisiert. In besonders vorteilhafter Weise sind alle Schnittstellen 11, 12, 13 und die weiteren Schnittstellen an den beiden Enden der jeweiligen Datenkabel 5 bis 7 mediendicht und unlösbar durch Umspritzung realisiert.

Selbstverständlich müssen nicht alle dieser Schnittstellen mediendicht und unlösbar durch Umspritzung mit Kunststoff realisiert werden, sondern es kann auch ein Teil der Schnittstellen, so wie es im Stand der Technik bekannt ist, als Steckverbindung, zum Beispiel als Schraub-Steckanschluss, ausgeführt sein.

### Bezugszeichenliste

- 1.: Anordnung
- 2.: Eingabe-Ausgabe-Gerät
- 3.: Datenkabel
- 4.: Datenkabel
- 5.: Datenkabel
- 6.: Datenkabel
- 7.: Datenkabel
- 8.: Teilnehmer
- 9.: Teilnehmer
- 10.: Gehäuse
- 11.: Schnittstelle
- 12.: Schnittstelle
- 13.: Schnittstelle
- 14.: Schnittstelle

## Patentansprüche

1. Anordnung (1) zum Verteilen von Daten, umfassend ein Eingabe-Ausgabe-Gerät (2) mit zumindest zwei Schnittstellen (11, 13) zum Übertragen von Daten zwischen an den Schnittstellen (11, 13) angeschlossenen Teilnehmern (8, 9), wobei Datenkabel (3, 4) vorgesehen sind, über die der jeweils eine Teilnehmer (8, 9) an seiner zugehörigen Schnittstelle (11, 13) angeschlossen ist, **dadurch gekennzeichnet, dass** ein Gehäuse des Eingabe-Ausgabe-Gerätes (2) ein in einem Kunststoffspritzgussverfahren hergestelltes Gehäuse ist und zumindest ein jeweiliger Endbereich des Datenkabels (3, 4) von dem Gehäuse umgeben ist.

2. Anordnung (1) zum Verteilen von Daten, umfassend ein Eingabe-Ausgabe-Gerät (2) mit zumindest zwei Schnittstellen (11, 13) zum Übertragen von Daten zwischen an den Schnittstellen (11, 13) angeschlossenen Teilnehmern (8, 9), wobei Datenkabel (3, 4) vorgesehen sind, über die der jeweils eine Teilnehmer (8, 9) an seiner zugehörigen Schnittstelle (11, 13) angeschlossen ist, **dadurch gekennzeichnet, dass** ein Gehäuse des Eingabe-Ausgabe-Gerätes (2) aus einem Metallwerkstoff hergestellt ist und dass ein Innenbereich des Gehäuses mit einem Kunststoffmaterial vergossen ist, wobei sich das Kunststoffmaterial über zumindest den jeweiligen Endbereich des Datenkabels (3, 4) erstreckt.

3. Anordnung (1) zum Verteilen von Daten, umfassend ein Eingabe-Ausgabe-Gerät (2) mit zumindest zwei Schnittstellen (11, 13) zum Übertragen von Daten zwischen an den Schnittstellen (11, 13) angeschlossenen Teilnehmern (8, 9), wobei Datenkabel (3, 4) vorgesehen sind, über die der jeweils eine Teilnehmer (8, 9) an seiner zugehörigen Schnittstelle (11, 13) angeschlossen ist, **dadurch gekennzeichnet, dass** ein Gehäuse des Eingabe-Ausgabe-Gerätes (2) aus Kunststoff hergestellt ist und dass ein Innenbereich des Gehäuses mit einem Kunststoffmaterial vergossen ist, wobei sich das Kunststoffmaterial über zumindest den jeweiligen Endbereich des Datenkabels (3, 4) erstreckt.

4. Anordnung (1) nach Anspruch 1, 2 oder 3, **dadurch gekennzeichnet, dass** ein Gehäuse zumindest eines der Teilnehmer (8, 9) an einem Endbereich seines zugehörigen Datenkabels (3, 4) angespritzt ist.

5. Anordnung (1) nach Anspruch 1, 2, 3 oder 4, **dadurch gekennzeichnet, dass** alle Datenkabel (3, 4) von dem Gehäuse des Eingabe-Ausgabe-Gerätes (2) umgeben sind und die Gehäuse sämtlicher Teilnehmer (8, 9) an dem Endbereich ihres jeweils zugehörigen Datenkabels (3, 4) angespritzt sind.

6. Verfahren zur Herstellung einer Anordnung (1) zum Verteilen von Daten, umfassend ein Eingabe-Ausgabe-Gerät (2) mit zumindest zwei Schnittstellen (11, 13) zum Übertragen von Daten zwischen an den Schnittstellen (11, 13) angeschlossenen Teilnehmern (8, 9), wobei Datenkabel (3, 4) vorgesehen sind, über die der jeweils eine Teilnehmer (8, 9) an seiner zugehörigen Schnittstelle (11, 13) an dem fertigen Eingabe-Ausgabe-Gerät (2) angeschlossen ist, **dadurch gekennzeichnet, dass** ein Gehäuse des Eingabe-Ausgabe-Gerätes (2) in einem Kunststoffspritzgussverfahren hergestellt wird und dabei ein jeweiliger Endbereich des Datenkabels (3, 4) von dem Gehäuse mit umgeben wird.

7. Verfahren zur Herstellung einer Anordnung (1) zum Verteilen von Daten, umfassend ein Eingabe-Ausgabe-Gerät (2) mit zumindest zwei Schnittstellen (11, 13) zum Übertragen von Daten zwischen an den Schnittstellen (11, 13) angeschlossenen Teilnehmern (8, 9), wobei Datenkabel (3, 4) vorgesehen sind, über die der jeweils eine Teilnehmer (8, 9) an seiner zugehörigen Schnittstelle (11, 13) angeschlossen ist, **dadurch gekennzeichnet, dass** ein Gehäuse des Eingabe-Ausgabe-Gerätes (2) aus einem Metallwerkstoff hergestellt wird und dass ein Innenbereich des Gehäuses mit einem Kunststoffmaterial vergossen wird, wobei sich das Kunststoffmaterial über zumindest den jeweiligen Endbereich des Datenkabels (3, 4) erstreckt.

8. Verfahren zur Herstellung einer Anordnung (1) zum Verteilen von Daten, umfassend ein Eingabe-Ausgabe-Gerät (2) mit zumindest zwei Schnittstellen (11, 13) zum Übertragen von Daten zwischen an den Schnittstellen (11, 13) angeschlossenen Teilnehmern (8, 9), wobei Datenkabel (3, 4) vorgesehen sind, über die der jeweils eine Teilnehmer (8, 9) an seiner zugehörigen Schnittstelle (11, 13) angeschlossen ist, **dadurch gekennzeichnet, dass** ein Gehäuse des Eingabe-Ausgabe-Gerätes (2) aus Kunststoff hergestellt wird und dass ein Innenbereich des Gehäuses mit einem Kunststoffmaterial vergossen wird, wobei sich das Kunststoffmaterial über zumindest den jeweiligen Endbereich des Datenkabels (3, 4) erstreckt.

9. Verfahren nach Anspruch 6, 7 oder 8, **dadurch gekennzeichnet, dass** ein Gehäuse zumindest eines der Teilnehmer (8, 9) an einem Endbereich seines zugehörigen Datenkabels (3, 4) angespritzt wird.

10. Verfahren nach Anspruch 6, 7, 8 oder 9, **dadurch gekennzeichnet, dass** die Gehäuse sämtlicher Teilnehmer (8, 9) an dem Endbereich ihres jeweils zugehörigen Datenkabels (3, 4) angespritzt werden.

## Claims

1. Arrangement (1) for distributing data, comprising an input/output device (2) having at least two interfaces (11, 13) for transmitting data between subscribers (8, 9) connected to the interfaces (11, 13), wherein data cables (3, 4) are provided, via which the respective subscriber (8, 9) is connected to its associated interface (11, 13), **characterized in that** a housing of the input/output device (2) is a housing produced using a plastic injection-moulding process and at least one respective end region of the data cable (3, 4) is surrounded by the housing.

2. Arrangement (1) for distributing data, comprising an input/output device (2) having at least two interfaces (11, 13) for transmitting data between subscribers (8, 9) connected to the interfaces (11, 13), wherein data cables (3, 4) are provided, via which the respective subscriber (8, 9) is connected to its associated interface (11, 13), **characterized in that** a housing of the input/output device (2) is produced from a metal material and **in that** an inner region of the housing is potted with a plastic material, wherein the plastic material extends over at least the respective end region of the data cable (3, 4).

3. Arrangement (1) for distributing data, comprising an input/output device (2) having at least two interfaces (11, 13) for transmitting data between subscribers (8, 9) connected to the interfaces (11, 13), wherein data cables (3, 4) are provided, via which the respective subscriber (8, 9) is connected to its associated interface (11, 13), **characterized in that** a housing of the input/output device (2) is produced from plastic and **in that** an inner region of the housing is potted with a plastic material, wherein the plastic material extends over at least the respective end region of the data cable (3, 4).

4. Arrangement (1) according to Claim 1, 2 or 3, **characterized in that** a housing of at least one of the subscribers (8, 9) is injection-moulded onto an end region of its associated data cable (3, 4).

5. Arrangement (1) according to Claim 1, 2, 3 or 4, **characterized in that** all data cables (3, 4) are surrounded by the housing of the input/output device (2) and the housings of all subscribers (8, 9) are injection-moulded onto the end region of their respectively associated data cable (3, 4).

6. Method for producing an arrangement (1) for distributing data, comprising an input/output device (2) having at least two interfaces (11, 13) for transmitting data between subscribers (8, 9) connected to the interfaces (11, 13), wherein data cables (3, 4) are provided, via which the respective subscriber (8, 9) is connected at its associated interface (11, 13) to the finished input/output device (2), **characterized in that** a housing of the input/output device (2) is produced using a plastic injection-moulding process and a respective end region of the data cable (3, 4) is thus also surrounded by the housing.

7. Method for producing an arrangement (1) for distributing data, comprising an input/output device (2) having at least two interfaces (11, 13) for transmitting data between subscribers (8, 9) connected to the interfaces (11, 13), wherein data cables (3, 4) are provided, via which the respective subscriber (8, 9) is connected to its associated interface (11, 13), **characterized in that** a housing of the input/output device (2) is produced from a metal material and **in that** an inner region of the housing is potted with a plastic material, wherein the plastic material extends over at least the respective end region of the data cable (3, 4).

8. Method for producing an arrangement (1) for distributing data, comprising an input/output device (2) having at least two interfaces (11, 13) for transmitting data between subscribers (8, 9) connected to the interfaces (11, 13), wherein data cables (3, 4) are provided, via which the respective subscriber (8, 9) is connected to its associated interface (11, 13), **characterized in that** a housing of the input/output device (2) is produced from plastic and **in that** an inner region of the housing is potted with a plastic material, wherein the plastic material extends over at least the respective end region of the data cable (3, 4).

9. Method according to Claim 6, 7 or 8, **characterized in that** a housing of at least one of the subscribers (8, 9) is injection-moulded onto an end region of its associated data cable (3, 4).

10. Method according to Claim 6, 7, 8 or 9, **characterized in that** the housings of all subscribers (8, 9) are injection-moulded onto the end region of their respectively associated data cable (3, 4).

## Revendications

1. Dispositif (1) de distribution de données, comprenant un appareil d'entrée-sortie (2) doté d'au moins deux interfaces (11, 13) pour la transmission de données entre des participants (8, 9) raccordés aux interfaces (11, 13), des câbles de données (3, 4) étant prévus, par l'intermédiaire desquels le participant (8, 9) est respectivement raccordé à l'interface (11, 13) qui lui est associée, **caractérisé en ce qu'**un boîtier de l'appareil d'entrée/sortie (2) est un boîtier fabriqué par un procédé de moulage par injection de matière plastique et **en ce qu'**au moins une zone d'extrémité respective du câble de données (3, 4) est entourée par le boîtier.

2. Dispositif (1) de distribution de données, comprenant un dispositif d'entrée-sortie (2) doté d'au moins deux interfaces (11, 13) pour la transmission de données entre des participants (8, 9) raccordés aux interfaces (11, 13), des câbles de données (3, 4) étant prévus, par l'intermédiaire desquels le participant (8, 9) est respectivement raccordé à l'interface (11, 13) qui lui est associée, **caractérisé en ce qu'**un boîtier de l'appareil d'entrée-sortie (2) est fabriqué en un matériau métallique et **en ce qu'**une zone intérieure du boîtier est surmoulée avec une matière plastique, la matière plastique s'étendant au moins sur la zone d'extrémité respective du câble de données (3, 4).

3. Dispositif (1) de distribution de données, comprenant un appareil d'entrée-sortie (2) doté d'au moins deux interfaces (11, 13) pour la transmission de données entre des participants (8, 9) raccordés aux interfaces (11, 13), des câbles de données (3, 4) étant prévus, par l'intermédiaire desquels un participant (8, 9) est respectivement raccordé à l'interface (11, 13) qui lui est associée, **caractérisé en ce qu'**un boîtier de l'appareil d'entrée-sortie (2) est fabriqué en matière plastique et **en ce qu'**une zone intérieure du boîtier est surmoulée avec une matière plastique, la matière plastique s'étendant au moins sur la zone d'extrémité respective du câble de données (3, 4).

4. Dispositif (1) selon la revendication 1, 2 ou 3, **caractérisé en ce qu'**un boîtier d'au moins l'un des participants (8, 9) est moulé par injection sur une zone d'extrémité du câble de données (3, 4) qui lui est associé.

5. Dispositif (1) selon la revendication 1, 2, 3 ou 4, **caractérisé en ce que** tous les câbles de données (3, 4) sont entourés par le boîtier de l'appareil d'entrée-sortie (2) et **en ce que** les boîtiers de tous les participants (8, 9) sont moulés par injection sur la zone d'extrémité du câble de données (3, 4) qui leur est respectivement associé.

6. Procédé de fabrication d'un dispositif (1) de distribution de données, comprenant un appareil d'entrée-sortie (2) doté d'au moins deux interfaces (11, 13) pour la transmission de données entre des participants (8, 9) raccordés aux interfaces (11, 13), des câbles de données (3, 4) étant prévus, par l'intermédiaire desquels un participant (8, 9) est respectivement raccordé à l'interface (11, 13) qui lui est associée sur l'appareil d'entrée-sortie (2) fini, **caractérisé en ce qu'**un boîtier de l'appareil d'entrée-sortie (2) est fabriqué par un procédé de moulage par injection de matière plastique et **en ce qu'**une zone d'extrémité respective du câble de données (3, 4) est ainsi également entourée par le boîtier.

7. Procédé de fabrication d'un dispositif (1) de distribution de données, comprenant un appareil d'entrée-sortie (2) doté d'au moins deux interfaces (11, 13) pour la transmission de données entre des participants (8, 9) raccordés aux interfaces (11, 13), des câbles de données (3, 4) étant prévus, par l'intermédiaire desquels un participant (8, 9) est respectivement raccordé à l'interface (11, 13) qui lui est associée, **caractérisé en ce qu'**un boîtier de l'appareil d'entrée-sortie (2) est fabriqué en un matériau métallique et **en ce qu'**une zone intérieure du boîtier est surmoulée avec une matière plastique, la matièreplastique s'étendant au moins sur la zone d'extrémité respective du câble de données (3, 4).

8. Procédé de fabrication d'un dispositif (1) de distribution de données, comprenant un appareil d'entréesortie (2) doté d'au moins deux interfaces (11, 13) pour la transmission de données entre des participants (8, 9) raccordés aux interfaces (11, 13), des câbles de données (3, 4) étant prévus, par l'intermédiaire desquels un participant (8, 9) est respectivement raccordé à l'interface (11, 13) qui lui est associée, **caractérisé en ce qu'**un boîtier de l'appareil d'entrée-sortie (2) est fabriqué en matière plastique et **en ce qu'**une zone intérieure du boîtier est surmoulée avec une matière plastique, la matière plastique s'étendant au moins sur la zone d'extrémité respective du câble de données (3, 4).

9. Procédé selon la revendication 6, 7 ou 8, **caractérisé en ce qu'**un boîtier d'au moins l'un des participants (8, 9) est moulé par injection sur une zone d'extrémité du câble de données (3, 4) qui lui est associé.

10. Procédé selon la revendication 6, 7, 8 ou 9, **caractérisé en ce que** les boîtiers de tous les participants (8, 9) sont moulés par injection sur la zone d'extrémité du câble de données (3, 4) qui leur est respectivement associé.
